# EUROPÄISCHE PATENTSCHRIFT

(11) **EP 0 922 290 B1**
(45) Veröffentlichungstag und Bekanntmachung des Hinweises auf die Patenterteilung: **22.03.2000**
(21) Anmeldenummer: 97942791.1
(22) Anmeldetag: 28.08.1997
(51) Int. Cl.: H01H 1/22

(54) **BEWEGBARE SCHALTKONTAKTANORDNUNG MIT EINEM KONTAKTHEBEL AUFNEHMENDEN KONTAKTHEBELTRÄGER**
MOBILE SWITCHING DEVICE WITH A SUPPORT ACCOMMODATING CONTACT LEVERS
DISPOSITIF DE CONTACT DE COMMUTATION MOBILE A SUPPORT LOGEANT DES LEVIERS DE CONTACT

(30) Priorität: 28.08.1996 DE 29615566 U
(43) Veröffentlichungstag der Anmeldung: 16.06.1999
(73) Patentinhaber: SIEMENS AKTIENGESELLSCHAFT, 80333 München (DE)
(72) Erfinder: TÜRKMEN, Sezai, D-13629 Berlin (DE)
(86) Internationale Anmeldenummer: DE9701957
(87) Internationale Veröffentlichungsnummer: WO9809306

(56) Entgegenhaltungen:
- EP-A- 0 222 685
- DE-U- 29 503 327

## Beschreibung

Die Erfindung betrifft eine bewegbare Schaltkontaktanordnung für einen Niederspannungs-Leistungsschalter mit Kontakthebeln und einem die Kontakthebel aufnehmenden Kontakthebelträger, der mittels seitlicher Lagerarme zum Ein- und Ausschalten schwenkbar gelagert ist.

Eine Schaltkontaktanordnung dieser Art ist durch die DE 35 39 786 A1 bekanntgeworden. Die Lagerarme sind dabei Bestandteil eines Lagerbügels, der an einen Haltekörper für die Kontakthebel maßgerecht angepaßt ist. Während es sich hierbei um eine nur aus Metallteilen bestehende Konstruktion handelt, sind auch Schaltkontaktanordnungen bekannt, die aus einer Kombination von Kunststoff-Formteilen und Metallteilen zusammengesetzt sind. In jedem Fall sind diese Schaltkontaktanordnungen für eine bestimmte Anzahl von Kontakthebeln bemessen. Für eine mehrere Bemessungsströme umfassende Baureihe von Niederspannungs-Leistungsschaltern werden daher entsprechend viele unterschiedliche bewegbare Schaltkontaktanordnungen benötigt. Der Erfindung liegt die Aufgabe zugrunde, die Herstellungskosten für diese Vielzahl von Schaltkontaktanordnungen zu verringern.

Gemäß der Erfindung wird diese Aufgabe dadurch gelöst, daß der Kontakthebelträger ein Mittelteil aufweist, bestehend aus einem Grundkörper und wenigstens einem an diesen anfügbaren Zusatzkörper, und daß beidseitig an dem Mittelteil die Lagerarme befestigt sind.

Damit sind zwei Bauteile für alle Schaltkontaktanordnungen einer Baureihe von Leistungschaltern einheitlich zu verwenden, nämlich die Lagerarme und der Grundkörper. Lediglich die Zusatzkörper sind je nach der von der Anzahl der Kontakthebel abhängigen Breite des Mittelteiles bereitzustellen. Ein maßgerechter Zusammenbau des Mittelteiles aus seinen Komponenten kann dadurch erleichtert werden, daß der Grundkörper und der bzw. die Zusatzkörper mit Vorsprüngen und diesen angepaßten Ausnehmungen versehene Verbindungsflächen aufweisen. Daher können der Grundkörper und der bzw. die Zusatzkörper baukastenartig zusammengesteckt werden, bevor durch Verbindungschrauben der endgültige Zusammenhalt hergestellt wird.

Der Grundkörper kann beidseitig wenigstens zwei Gewindeöffnungen enthalten, wobei die Lagerarme und die Zusatzkörper mit den Gewindeöffnungen fluchtende Durchgangsöffnungen für Verbindungsschrauben aufweisen. Hierdurch brauchen die Zusatzkörper nur Durchgangslöcher aufzuweisen, an deren Genauigkeit nur geringe Anforderungen zu stellen sind. Dies erleichtert die Herstellung der Zusatzkörper als preiswerte Teile.

Die Erfindung wird im folgenden anhand der in den Figuren dargestellten Ausführungsbeispiele näher erläutert.

Die Figur 1 zeigt schematisch einen Niederspannungs-Leistungschalter mit einer bewegbaren Schaltkontaktanorndung im Schnitt.

In der Figur 2 ist eine Schaltkontaktanordnung mit Blick auf die kontaktgebenden Seiten von Kontakthebeln dargestellt.

Die Figur 3 zeigt schematisch vereinfacht einen Kontakthebelträger mit einem nur aus einem Grundkörper bestehenden Mittelteil.

In der Figur 4 ist in einer der Figur 3 entsprechenden Darstellung ein Kontakthebelträger mit einem breiteren Mittelteil gezeigt, das aus einem Grundkörper und zwei Zusatzkörpern eines ersten Typs besteht.

Als weiteres Ausführungsbeispiel zeigt die Figur 5 einen Kontakthebelträger, dessen Mittelteil aus einem Grundkörper sowie einem Zusatzkörper eines ersten Typs und eines zweiten Typs zusammengesetzt ist.

Eine Verbindungsfläche eines Grundkörpers zeigt die Figur 7.

Einen Schnitt VIII-VIII in Figur 7 zeigt die Figur 8.

Ein in der Figur 1 schematisch gezeigter Niederspannungs-Leistungsschalter 1 weist ein Gehäuse 2 auf, in dem ein Schaltkontaktsystem, eine Lichtbogenlöschkammer 3 sowie eine zur Betätigung des Schaltkontaktsystems dienende Antriebsvorrichtung 4 untergebracht sind. Zu dem Schaltkontaktsystem gehört ein feststehender Schaltkontakt 5, der mit einer oberen Anschlußschiene 6 verbunden ist. Eine mit dem feststehenden Schaltkontakt 5 zusammenwirkende bewegbare Schaltkontaktanordnung 7 umfaßt Kontakthebel 10, die gelenkig an einem Kontakthebelträger 11 angebracht sind. Biegsame Leiter 12 dienen zur Verbindung der Kontakthebel 10 mit einer parallel zu der oberen Anschlußschiene 6 angeordneten unteren Anschlußschiene 13. Beide Anschlußschienen 6 und 13 ragen aus dem Gehäuse 2 an dessen Rückseite heraus und dienen zur Verbindung des Leistungsschalters 1 mit einem Laststromkreis.

Zu der Antriebsvorrichtung 4 gehört eine Schaltwelle 14, die durch ein gelenkiges Koppelgestänge 15 mit dem Kontakthebelträger 11 verbunden ist. Der Leistungsschalter 1 kann mehrere Schaltkontaktsysteme der gezeigten Art in paralleler Anordnung aufweisen. Hierbei können alle Pole durch die gleiche Antriebsvorrichtung 4 und die Schaltwelle 14 ein- und ausgeschaltet werden.

Jede bewegbare Schaltkontaktanordnung 7 kann mehrere Kontakthebel 10 aufweisen, wie dies die Figur 2 zeigt. In bekannter Weise sind die Kontakthebel 10 an dem Kontakthebelträger 11 mittels eines Lagerbolzens 16 schwenkbar gelagert und durch rückseitig an den Kontakthebeln 10 angreifende und daher in der Figur 2 nicht sichtbare Kontaktkraftfedern in Richtung auf den feststehenden Schaltkontakt 5 vorgespannt.

Der Kontakthebelträger 11 weist zwei seitliche Lagerarme 17 auf, an deren unterem Ende jeweils ein Lagerzapfen 20 vorgesehen ist. Wandkörper 21 des Gehäuses 2 des Leistungsschalters 1 sind mit Lageröffnungen 22 zum Eingreifen der Lagerzapfen 20 versehen.

Bei gegebenen mechanischen und elektrischen Eigenschaften der einzelnen Kontakthebel 10 hängt der Bemessungsstrom der gezeigten bewegbaren Schaltkontaktanordnung 7 von der Anzahl der Kontakthebel 10 ab. Daher können Schaltkontaktsysteme für unterschiedliche Bemessungsströme durch eine größere oder geringere Anzahl gleicher Kontakthebeln hergestellt werden. Im folgenden wird erläutert, wie der Kontakthebelträger 11 an eine unterschiedliche Anzahl von Kontakthebeln 10 angepaßt werden kann.

Zunächst zeigt die Figur 3 schematisch einen Kontakthebelträger 25, der aus einem mittleren Grundkörper 26 und beidseitig an diesem befestigten Lagerarmen 17 besteht. Der Grundkörper 26 ist als Standardteil ausgebildet, das vorzugsweise für die in einer Baureihe von Niederspannungs-Leistungsschaltern kleinste vorkommende Baugröße bemessen ist. Die Kontakthebelträger für Baugrößen mit höheren Bemessungsströmen werden dadurch hergestellt, daß an den einheitlichen Grundkörper 26 Zusatzkörper eines bestimmten Typs angefügt werden. Als Beispiel hierfür zeigt die Figur 4 einen Kontakthebelträger 27, dessen Mittelteil aus einer Kombination eines Grundkörpers 26 mit beidseitig angefügten Zusatzkörpern 28 eines ersten Typs besteht. Die zur Unterbringung der Kontakthebel 10 zur Verfügung stehende Baubreite vergrößert sich hierdurch von dem Maß B1 in der Figur 3 auf ein Maß B2 gemäß der Figur 4.

Wird zusätzlich ein Zusatzkörper 30 eines zweiten Typs bereitgestellt, so ergibt eine Kombination des Grundkörpers 26 mit einem Zusatzkörper 28 des ersten Typs und einem Zusatzkörper 30 des zweiten Typs einen Kontakthebelträger 29 mit einer nutzbaren Baubreite B3.

Eine nochmals größere Baubreite B4 weist ein Kontakthebelträger 31 gemäß der Figur 6 auf, der durch eine Kombination eines Grundkörpers 26 mit zwei Zusatzkörpern 30 des zweiten Typs enthält.

Die Verbindung der Lagerarme 17 mit dem Grundkörper 26 bzw. der jeweils vorgesehenen Kombination eines Mittelteiles 26 mit Zusatzkörpern 28 bzw. 30 geschieht durch Verbindungsschrauben 32, die in den Figuren 3, 4, 5 und 6 durch ihre Mittellinien vereinfacht dargestellt sind.

Der Grundkörper 26 und die Zusatzkörper 28 und 30 sind mit Verbindungsflächen versehen, die ein maßgerechtes Zusammenfügen erleichtern. Zunächst zeigt die Figur 7 eine Verbindungsfläche 33 des Grundkörpers 26 mit zwei Gewindeöffnungen 34 sowie drei etwa diagonal angeordneten zapfenartigen Vorsprüngen 35. Die gegenüberliegene Verbindungsfläche 36 enthält den Vorsprüngen 35 entsprechende Vertiefungen 37.

Die Zusatzkörper 28 und 30 sind mit gleichartigen Verbindungsflächen 33 und 36 versehen, so daß sich Grundkörper 26 und Zusatzkörper 28 und 30 beliebig aneinanderfügen lassen. Die Zusatzkörper 28 und 30 enthalten dabei mit den Gewindeöffnungen 32 fluchtende Durchgangsöffnungen 38, die in den Figuren 3, 4, 5 und 6 angedeutet sind.

Der Grundkörper 26 sowie die Zusatzkörper 28 und 30 können mit Stegen oder Rippen 39 (Figur 7) versehen sein, um einen gewünschten gegenseitigen Abstand der Kontakthebel 10 (Figur 2) zu gewährleisten.

## Patentansprüche

1. Bewegbare Schaltkontaktanordnung (7) für einen Niederspannungs-Leistungsschalter (1) mit Kontakthebeln (10) und einem die Kontakthebel (10) aufnehmenden Kontakthebelträger (11, 25, 27, 29, 31), der mittels seitlicher Lagerarme (17) zum Ein- und Ausschalten schwenkbar gelagert ist,
**dadurch gekennzeichnet**, daß
der Kontakthebelträger (11, 25, 27, 29, 31) ein Mittelteil aufweist, bestehend aus einem Grundkörper (26) und wenigstens einem an diesen anfügbaren Zusatzkörper (28, 30), und daß beidseitig an dem Mittelteil die Lagerarme (17) befestigt sind.

2. Bewegbare Schaltkontaktanordnung nach Anspruch 1,
**dadurch gekennzeichnet**, daß der Grundkörper (26) und der bzw. die Zusatzkörper (28, 30) mit Vorsprüngen (35) und diesen angepaßten Ausnehmungen (37) versehene Verbindungsflächen (33, 36) aufweisen.

3. Bewegbare Schaltkontaktanordnung nach Anspruch 1 oder 2,
**dadurch gekennzeichnet**, daß der Grundkörper (26) beidseitig wenigstens zwei Gewindeöffnungen (34) enthält und daß die Lagerarme (17) und die Zusatzkörper (28, 30) mit den Gewindeöffnungen (34) fluchtende Durchgangsöffnungen (38) für Verbindungsschrauben (32) aufweisen.

## Claims

1. Movable switching contact arrangement (7) for a low-voltage circuit-breaker (1) having contact levers (10) and a contact lever support (11, 25, 27, 29, 31) which holds the contact levers (10) and is pivotably mounted by means of lateral bearing arms (17) for switching on and off, characterized in that the contact lever support (11, 25, 27, 29, 31) has a middle part comprising a basic body (26) and at least one additional body (28, 30) which can be attached thereto, and in that the bearing arms (17) are fastened on both sides of the middle part.

2. Movable switching contact arrangement according to Claim 1, characterized in that the basic body (26) and the additional body or bodies (28, 30) have connecting surfaces (33, 36) provided with projections (35) and recesses (37) matched thereto.

3. Movable switching contact arrangement as claimed in Claim 1 or 2, characterized in that the basic body (26) includes on both sides at least two threaded openings (34), and in that the bearing arms (17) and the additional bodies (28, 30) have passage openings (38) for connecting screws (32), which passage openings (38) are aligned with the threaded openings (34).

## Revendications

1. Ensemble (7) de contact mobile pour un disjoncteur (1) basse tension, comportant des leviers (10) de contact et un support (11, 25, 27, 29, 31) de leviers de contact recevant les leviers (10) de contact, support qui, au moyen de bras (17) latéraux de palier, est monté à pivotement pour la mise en et hors circuit,
**caractérisé** en ce que le support (11, 25, 27, 29, 31) de leviers de contact comporte une partie centrale constituée d'un corps (26) de base et d'au moins un corps (28, 30) auxiliaire pouvant être adjoint au corps de base, et en ce que les bras (17) de palier sont fixés de part et d'autre sur la partie centrale.

2. Ensemble de contact mobile suivant la revendication 1,
**caractérisé** en ce que le corps (26) de base et le ou les corps (28, 30) auxiliaires possèdent des faces (33, 36) d'assemblage pourvues de saillies (35) et d'évidements (37) adaptés à ces saillies.

3. Ensemble de contact mobile suivant la revendication 1 ou 2,
**caractérisé** en ce que le corps (26) de base possède de part et d'autre au moins deux ouvertures (34) taraudées, et en ce que les bras (17) de palier et les corps (28, 30) auxiliaires possèdent des ouvertures (38) de passage, alignées avec les ouvertures (34) taraudées et destinées à des vis (32) d'assemblage.
